# EUROPÄISCHE PATENTSCHRIFT

(11) **EP 0 309 659 B1**
(45) Veröffentlichungstag und Bekanntmachung des Hinweises auf die Patenterteilung: **25.08.1993**
(21) Anmeldenummer: 88110620.7
(22) Anmeldetag: 04.07.1988
(51) Int. Cl.: B41F 13/02, B65H 16/06

(54) **Einrichtung zur Zuführung mehrerer Papierbahnen zu einer Druckmaschine**
Device for feeding a plurality of paper webs to a printing machine
Dispositif pour alimenter plusieurs bandes de papier vers une machine à imprimer

(30) Priorität: 28.09.1987 CH 3713/87
(43) Veröffentlichungstag der Anmeldung: 05.04.1989
(73) Patentinhaber: ASCOM AUTELCA AG, 3073 Gümligen (CH)
(72) Erfinder: Siegenthaler, Fritz, CH-3656 Trub (CH)
(74) Vertreter: Keller, René, Dr.

(56) Entgegenhaltungen:
- GB-A- 2 137 964

## Beschreibung

Die Erfindung bezieht sich auf eine Einrichtung zur Zuführung der Papierbahnen mehrerer Vorratsrollen zu parallel nebeneinander angeordneten Papiereinführschlitzen einer Druckmaschine, insbesondere Fahrkartendruckmaschine, in der jeweils eine der eingeführten Papierbahnen zu einer Druckstation gefördert, bedruckt, das bedruckte Papierbahnstück abgeschnitten und ausgegeben wird.

Bei solchen Druckmaschinen werden die Papierbahnen den Schlitzen über Umlenkrollen zugeführt, wobei die Führungsrichtungen in einer zu den Schlitzen senkrechten Ebene lagen, wozu die Vorratsrollen über- oder hintereinander und ihre Achsen sowie die Achsen aller Umlenkrollen parallel zu den Schlitzen angeordnet wurden.

Dabei nahm die Anordnung der Vorratsrollen einen entsprechend der Breite einer oder der breitesten Papierbahn bzw. Vorratsrolle schmalen Gehäuseraum ein, an dessen vorderer Schmalseite die bedruckten und abgeschnittenen Papierbahnstücke (insbes. z. B. Fahrkarten) ausgegeben wurden. Uebereinander können nur wenige (z. B. drei) Vorratsrollen angeordnet werden; denn der gewünschte grosse Vorrat jeder Papierbahn erfordert Vorratsrollen grossen Durchmessers, von denen auch die oberste zum Auswechseln vom Boden aus erreichbar sein soll. Eine Hintereinanderanordnung der Vorratsrollen kommt wegen der dabei grossen Tiefenabmessung der Einrichtung praktisch kaum in Frage, denn derartige Einrichtungen (insbesondere z. B. Fahrkartenautomaten) werden meistens an einer Wand aufgestellt, an der sie nicht weit vorstehen sollen.

Aus der GB 2,137,964 ist eine Vorrichtung zum Spleissen von Enden von zwei auf verschiedenen Rollen aufgewickelten Gewebebahnen bekannt. Eine der Rollen ist direkt hinter der Zufuhröffnung der Spleissmaschine angeordnet. Die andere Rolle befindet sich seitlich versetzt dazu. Um die Gewebebahn der seitlich versetzten Rolle in die Spleissmaschine einführen zu können, sind zwei Umlenkstangen im 45°-Winkel zur Zufuhrrichtung vorgesehen. Jede Umlenkstange bewirkt eine Umlenkung der Gewebebahn um 90°.

Hier will die Erfindung Abhilfe schaffen. Durch die Erfindung, wie sie im Patentanspruch 1 gekennzeichnet ist, wird die Aufgabe gelöst, eine Einrichtung der eingangs genannten Art zu schaffen, die es ermöglicht, Papierbahnen (auch) von seitlich zu den Schlitzen in Schlitzrichtung versetzt angeordneten Vorratsrollen zu den Schlitzen zu führen, so dass Vorratsrollen auch in Achsenrichtung nebeneinander angeordnet werden können.

Die durch die Erfindung erzielten Vorteile sind im wesentlichen darin zu sehen, dass mit nebeneinander angeordneten Vorratsrollen auch bei einer verhältnismässig grossen Anzahl Vorratsrollen mit verhältnismässig grossem Durchmesser und Bandvorrat eine kompakte raumsparende Anordnung ohne Vergrösserung der Tiefenabmessung der Einrichtung erhalten wird.

Im folgenden wird die Erfindung anhand der beiliegenden, lediglich einen Ausführungsweg darstellenden, schematischen Zeichnungen näher erläutert. Es zeigen
- Fig. 1: eine Vorderansicht der Einrichtung mit der Druckmaschine, ohne Vorderwand, in Blickrichtung I in Fig. 2 und 3;
- Fig. 2: eine Seitenansicht, im Schnitt nach der Linie II-II in Fig. 1 und 3;
- Fig. 3: eine Draufsicht, im Schnitt nach der Linie III-III in Fig. 1 und 2.

Mit der dargestellten Einrichtung werden sieben Papierbahnen 1-7 je von einer der Vorratsrollen 11-17 zu einer nicht näher dargestellten Druckmaschine 20, z. B. Fahrkartendruckmaschine, geführt, die für jede Papierbahn 1-7 einen von sieben Einführungsschlitzen 21-27 hat. In der Druckmaschine 20 wird jeweils eine der in die Schlitze 21-27 eingeführten Papierbahnen 1-7 zu einer nicht dargestellten Druckstation gefördert, bedruckt, das bedruckte Papierbahnstück abgeschnitten und ausgegeben. Eine solche Druckmaschine ist aus der EP-A-O 048 329 bekannt. Bei dieser bekannten (hier nicht näher dargestellten) Druckmaschine bilden die Schlitze 21-27 die Eingänge von Führungskanälen, die fächerartig zu einem Walzenpaar konvergierend angeordnet sind. Im Ruhezustand erstreckt sich jede Papierbahn bis zum Ausgang des für sie vorgesehenen Führungskanals. Jeder Führungskanal ist mit einem Greifer ausgerüstet, der die Papierbahn in Ruhelage festhält. Der Greifer für die jeweils zu bedruckende Papierbahn schiebt diese vor, bis sie in den Klemmspalt des rotierenden Walzenpaares gelaufen ist, lässt sie dann los und bleibt zunächst in seiner vorgeschobenen Stellung. Das Walzenpaar fördert die Papierbahn weiter zunächst in ihre Druckposition, nach dem Bedrucken in ihre Abschneideposition und nach dem Abschneiden wieder rückwärts. Bevor die Papierbahn den Klemmspalt verlässt, greift der Greifer wieder zu und geht in seine Ruhestellung zurück, wobei er die Papierbahn mitnimmt, so dass deren durch das Abschneiden gebildetes Ende in die Stellung kommt, in der ihr vorheriges freies Ende vor dem Greifervorschub war. Auf diese Weise kann in beliebiger Reihenfolge auf verschiedene Papierbahnen und auch unmittelbar nacheinander auf ein und dieselbe Papierbahn gedruckt werden.

Jeder der Vorratsrollen 11-16 ist eine der Umlenkrollen 31-36 zugeordnet, von der die Papierbahn in einer Richtung weiterläuft, die unabhängig vom Durchmesser des Papierwickels ist, der mit abnehmenden Vorrat kleiner wird.

Den Papierbahnen 1-6 ist auch ein im folgenden noch näher beschriebener Tänzer 40 zugeordnet, der für jede dieser Papierbahnen 1-6 ein Umlenkglied 41-46 hat, von dem die Papierbahn zu einem der für sie vorgesehenen Schlitze 21-26 läuft.

Die Vorratsrollen 11, 16, 17 sind übereinander gelagert und ebenso wie die Umlenkrollen 31, 36, 37 und die Umlenkglieder 41, 46, 47 mit ihren Achsen bzw. Krümmungsachsen parallel zu den Schlitzen 21-27 so angeordnet, dass alle Wegabschnitte der Papierbahnen 1, 6 und 7 senkrecht zu den Schlitzen 21-27 verlaufen. Dabei läuft die Papierbahn 1 längs eines Kreisbogens um die Umlenkrolle 31 und ebenso (d. h. wieder längs eines Kreisbogens) an einer Gleitfläche des Umlenkgliedes 41 des Tänzers 40, die Papierbahn 6 läuft längs eines Kreisbogens um zwei Umlenkrollen 36, 56 und ebenso an einer Gleitfläche des Umlenkgliedes 46 des Tänzers 40, und die Papierbahn 7 läuft längs eines Kreisbogens an einem durch ein Leitblech gebildeten Umlenkglied 57. Dabei liegen alle geraden Wegabschnitte und alle kreisbogenförmigen Wegabschnitte und demgemäss alle Umlenkungswinkel der Papierbahnen 1, 6 und 7 in einer zu den Einführungsschlitzen 21-27 senkrechten Ebene.

Die Vorratsrollen 12-15 sind seitlich zu den Einführungsschlitzen 21-27 versetzt angeordnet, so dass die Vorratsrollen 12, 13 an einer (in Fig. 1 linken) und die Vorratsrollen 14, 15 an der anderen (in Fig. 1 rechten) Seite der Einführungschlitze 21-27 und der Vorratsrollen 11, 16, 17 sowie des über den Einführungsschlitzen 1-7 angeordneten Tänzers 40 sind. Im dargestellten Ausführungsbeispiel sind die Achsen der Vorratsrollen 12-15 parallel zu denen der Vorratsrollen 11, 16, 17 und zu den Einführungsschlitzen 21-27. Das ist nicht notwendig, ermöglicht es aber, die Vorratsrollen 12, 14 dicht neben der Vorratsspule 11 und die Vorratsspulen 13, 15 dicht neben der Vorratsspule 16 raumsparend anzuordnen.

Auf ihren schräg von hinten nach vorn seitwärts und auf- oder abwärts führenden Wegen müssen die Papierbahnen 2-5 um Winkel in Ebenen umgelenkt werden, die schräg zu den Achsen der Vorratsrollen 11-17 und schräg zu den Einführungsschlitzen 21-27 sind. Zu diesem Zwecke ist z. B. die Papierbahn 4 auf einem längs eines Teiles einer Schraubenlinienwindung verlaufenden Umlenkungsweges um ein durch eine drehbar gelagerte Rolle 54 mit einem Flansch 64 gebildetes Umlenkglied und danach wieder auf einem längs eines Teiles einer Schraubenlinienwindung verlaufenden Umlenkungsweg über eine gewölbte Gleitfläche eines weiteren Umlenkgliedes 44 des Tänzers 40 geführt. Tatsächlich kann jeder erforderliche Umlenkwinkel in der erforderlichen Ebene durch zwei Tangenten einer Schraubenlinienwindung gebildet werden (wobei unter dem Umlenkungswinkel der Winkel zu verstehen ist, den die zunächst windschiefen Tangenten einschliessen, wenn eine parallel so verschoben wird, dass sie die andere schneidet). Der längs eines Teiles einer Schraubenlinienwindung verlaufende Weg wird durch die Schräglage der Achse der Umlenkrolle 54 mit dem Flansch 64 bzw. der Krümmungsachse des Umlenkgliedes 44 und durch die Zufuhr- und die (beim Umlenkglied 44 praktisch vertikale) Abzugrichtung erzwungen. Das Papierband 4 ist bestrebt, auf die Umlenkrolle 54 an einer fortlaufend in Fig. 1 und 3 nach rechts, in Fig. 2 nach hinten wandernden Stelle aufzulaufen, so, wie das beim schraubenlinienförmigen Aufwickeln auf die Umlenkrolle 54 der Fall wäre. Um das zu verhindern, ist der Flansch 64 des Umlenkgliedes 54/64 konisch und an dem Ende der Rolle 54 angebracht oder gebildet, von dem der längs der Schraubenlinienwindung verlaufende Weg infolge der Steigung der Schraubenlinie wegführt. An diesem Ende läuft der Rand der Papierbahn 4 zuerst auf den Flansch 64. Während die Papierbahn 4 um das Umlenkglied 54/64 läuft, gleitet sie axial an der Rolle 54 in der vom Flansch 64 wegweisenden Richtung, so dass sie ihre seitliche Lage am Umlenkglied 54/64 beibehält. Wird das Umlenkglied 54/64 statt durch die Rolle 54 und den Flansch 64 mit einer feststehenden Gleitfläche gebildet, so erübrigt sich eine dem Flansch 64 entsprechende, seitliche Führung. Es hat sich gezeigt, dass es genügt, die Ränder der Papierbahn 4 an den Enden des Einführungsschlitzes 24 zu führen.

Die Achse des Umlenkgliedes 54/64 ist windschief zu den Achsen der Umlenkrolle 34 und der Vorratsspule 14, sowie zu den Schlitzen 21-27. Die Krümmungsachse des Umlenkgliedes 44 liegt in der Zufuhrebene der Schlitze 21-27 ist aber zur Schlitzrichtung geneigt. Dabei liegen die beiden Umlenkungswinkel der Umlenkglieder 54/64 und 44 in Ebenen, die schräg im Raum liegen. Dadurch wird die Papierbahn 4 auf zu allen drei senkrechten Koordinaten (des z. B. durch die Zeichenebenen der Fig. 1-3 gegebenen Koordinatensystems) schrägen Wegstrecken von der Umlenk-rolle 34 bis zu dem Umlenkglied 44 am Tänzer 40 geführt, um schliesslich gerade in den Einführungsschlitz 24 der Druckmaschine 2 zu laufen.

Die Papierbahnen 2, 3, 5 sind von den Umlenkrollen 32, 33, 35 zu den Schlitzen 22, 23, 25 entsprechend der Führung der Papierbahn 4 von der Umlenkrolle 34 zum Schlitz 24 geführt, so dass das zur Führung der Papierbahn 4 und zu deren Führungsgliedern 54/64 und 44 Gesagte sinngemäss für die Führung der Papierbahnen 2, 3, 5 und deren Führungsglieder 52/62, 42; 53/63, 43; 55/65, 45 gilt.

Beim Tänzer 40 sind die Umlenkglieder 41-46 mit ihren Enden an zwei annähernd vertikalen Holmen 81, 82 befestigt. Der dadurch gebildete Sprossenrahmen ist mittels einer Lenkergeradführung mit zwei Parallelogrammlenkern 83, 84 annähernd vertikal bewegbar geführt. Eine Torsionsfeder 85 greift am Lenker 84 an und nimmt das Gewicht des Tänzers 40 und der auf ihn wirkenden Papierbahnen 1-6 auf und gibt am Anfang des Vorschubs eines der an den Umlenkgliedern 41-46 des Tänzers liegenden Papierbahnen 1-6 vorübergehend nach, bis deren grössere Haftreibung in die kleinere Gleitreibung übergegangen ist. Dabei wird zuerst nur der Tänzer 40 bewegt, und erst dann wird die Papierbahn gefördert und die drehbaren Umlenkglieder, um die sie läuft sowie die Vorratsspule angetrieben. Dadurch wird die auftretende Spannung der Papierbahn herabgesetzt und es genügt eine kleinere Vorschubkraft der vorher bei der Erläuterung der Druckmaschine erwähnten Greifer.

Zweckmässig werden für jede Vorratsrolle ein (nicht dargestellter) Fühler, der beim Unterschreiten eines bestimmten Vorrats ein Signal an die Steuervorrichtung der Druckmaschine abgibt, und eine (nicht dargestellte) Bremse vorgesehen, durch welche die zur zuverlässigen Führung erforderliche Spannung der Papierbahn sichergestellt und verhindert wird, dass die Vorratsrolle sich infolge ihrer Trägheit nach einem Vorschubschritt der Papierbahn weiter dreht und die Papierbahn entspannt.

In Fig. 2 sind die beiden Vorratsrollen 11, 14 und 15, 16 sowie die beiden Umlenkrollen 31, 34 und 35, 36 zueinander versetzt dargestellt, um den Verlauf der Papierbahn 1, 4 und 5, 6 getrennt zu zeigen. Selbstverständlich ist an Stelle der dargestellten auch eine koaxiale Anordnung möglich.

An Stelle der Umlenkrollen 31-36 können auch Umlenkglieder mit ortsfester Gleitfläche verwendet werden, beispielsweise kann an Stelle der Umlenkrollen 31, 32, 34 ein erster und an Stelle der Umlenkrollen 33, 35 und 36 ein zweiter sich quer zur Einrichtung erstreckender Rundstab vorgesehen werden.

## Patentansprüche

1. Einrichtung zur Zuführung der Papierbahnen (1-7) mehrerer Vorratsrollen (11-17) zu parallel nebeneinander angeordneten Papiereinführungsschlitzen (21-27) einer Druckmaschine (20), in der jeweils eine der eingeführten Papierbahnen zu einer Druckstation gefördert, bedruckt, das bedruckte Papierbahnstück abgeschnitten und ausgegeben wird, wobei
wenigstens eine (12-15) der Vorratsrollen (11-17) seitlich zu den Papiereinführungsschlitzen (21-27) versetzt angeordnet ist und
deren Papierbahn (2-5) an wenigstens einem Umlenkglied (52/62, 53/63, 54/64, 55/65, 42-45) auf einem längs eines Teiles einer Schraubenlinienwindung verlaufenden Umlenkungsweges umgelenkt ist und wobei
ein in Zufuhrrichtung zu den Schlitzen (21-27) elastisch nachgiebiger Tänzer (40) für jede seitlich zu den Schlitzen versetzt angeordnete Vorratsrolle (z. B. 14) eines (44) der Umlenkglieder hat, dessen Schraubenlinienachse wenigstens annähernd in der Zufuhrebene zu den Schlitzen (21-27) schief zur Schlitzrichtung verläuft, um die dem Umlenkglied (44) schräg zugeführte Papierbahn (4) auf einem längs eines Teiles einer Schraubenlinienwindung verlaufenden Umlenkungsweg in eine senkrecht zum zugeordneten Schlitz (24) führende Richtung umzulenken.

2. Einrichtung nach Patentanspruch 1, dadurch gekennzeichnet, dass wenigstens eines der Umlenkglieder (42-45), an dem eine Papierbahn (2-5) auf einem längs eines Teiles einer Schraubenlinienwindung verlaufenden Umlenkungsweg umgelenkt ist, eine wenigstens annähernd zylindrisch gekrümmte Gleitfläche für die Papierbahn hat.

3. Einrichtung nach Patentanspruch 1, dadurch gekennzeichnet, dass wenigstens eines der Umlenkglieder (52/62, 53/63, 54/64, 55/65), an der eine der Papierbahnen (2-5) auf einem längs eines Teiles einer Schraubenlinienwindung verlaufenden Umlenkungsweges umgelenkt ist, eine drehbar gelagerte Rolle (52, 53, 54, 55) ist, die einen konischen Flansch (62, 63, 64, 65) an dem Ende hat, von dem der längs eines Teiles einer Schraubenlinienwindung verlaufende Umlenkungsweg der Papierbahn (2-5) wegführt, so dass die zugeführte Papierbahn mit einem Längsrand (2-5) auf den Flansch (62, 63, 64, 65) aufläuft und während der Umlenkung axial an der Rolle des von der umgelenkt werdenden Papierbahn (2-5) gedrehten Umlenkgliedes (52/62, 53/63, 54/64, 55/65) gleitet.

4. Einrichtung nach Patentanspruch 1, dadurch gekennzeichnet, dass die Achse wenigstens einer seitlich zu den Einführungsschlitzen versetzten Vorratsrolle (z. B. 14) parallel zu den Schlitzen (21-27) ist, dass deren (14) Papierbahn (4) um ein erstes Umlenkglied (54/64) und danach um ein zweites Umlenkglied (44), jeweils auf einem längs eines Teiles einer Schraubenlinienwindung verlaufenden Umlenkungsweg umgelenkt ist, dass die Schraubenlinienachse des ersten Umlenkgliedes (54/64) windschief zur Achse der Vorratsrolle (14) und die Schraubenlinienachse des zweiten Umlenkgliedes (44) wenigstens annähernd in der Zufuhrebene zu Schlitzen, schief zur Schlitzrichtung verläuft.

5. Einrichtung nach Patentanspruch 1, dadurch gekennzeichnet, dass wenigstens einer seitlichen zu den Schlitzen (21-27) versetzt angeordneten Vorratsrolle (12-15) ein Umlenkglied (32-35) zugeordnet ist, an dem die Papierbahn (2-5) der Vorratsrolle auf einem längs eines kreisbogenförmig gekrümmten Umlenkungsweges mit zur Vorratsrollenachse paralleler Krümmungsachse in eine vom jeweiligen Vorrat unabhängige Richtung zu einem Umlenkglied (52/62, 53/63, 54/64, 55/65) umgelenkt ist, dessen Umlenkungsweg längs eines Teiles einer Schraubenlinie verläuft.

6. Einrichtung nach Patentanspuch 1, dadurch gekennzeichnet, dass im vorderen Teil der Einrichtung die Druckmaschine (20) und über der Druckmaschine (20) ein Papierbahnen (1-6) zu den Schlitzen (21-26) umlenkender Tänzer (40) angeordnet, hinter der Druckmaschine (20) eine erste Vorratsrolle (17) kleineren Durchmessers, über dieser (17) eine zweite (11) und unter ihr (17) eine dritte Vorratsrolle (16) grösserer Durchmesser mit zu den Schlitzen (21-27) parallelen Achsen gelagert sind, dass die Papierbahnen (7, 1, 6) der ersten, zweiten und dritten Vorratsrolle (17, 11, 16) je um mindestens ein Umlenkglied (57; 31; 36, 56) längs eines kreisbogenförmigen Umlenkungsweges mit zu den Schlitzen (21-27) paralleler Krümmungsachse nach vorn zum Tänzer geführt sind,
dass eine vierte (12) und fünfte (14) Vorratsrolle je an einer Seite der zweiten Vorratsrolle (11) sowie eine sechste (13) und siebente (15) Vorratsrolle je an einer Seite der dritten Vorratsrolle (16) mit zu den Schlitzen (21-27) parallelen Achsen gelagert sind, und dass jede der Papierbahnen (2-5) der vierten bis siebenten Vorratsrolle (12, 14, 13, 15) um ein Umlenkglied (32, 34, 33, 35) auf einem kreisbogenförmigen Umlenkungsweges mit zu den Schlitzen (21-27) paralleler Krümmungsachse in Richtung auf ein im hinteren Teil der Einrichtung annähernd auf der Höhe des Tänzers (40) angeordnetes Umlenkglied (52/62, 53/63, 54/64, 55/65) umgelenkt und an diesem Umlenkglied auf einem längs eines Teiles einer Schraubenlinienwindung mit zu den Schlitzen (21-27) windschiefer Schraubenlinienachse verlaufender Umlenkungsweg in eine schräg nach vorn zu dem Tänzer (40) führende Richtung an einem Umlenkglied (42, 43, 44, 45) des Tänzers (40) auf einem längs eines Teiles einer Schraubenlinienwindung verlaufenden Umlenkungsweg, dessen Schraubenlinienachse annähernd in der Zufuhrebene der Einführungsschlitze (22-25) schräg zur Schlitzrichtung ist, in Richtung auf den für die Papierbahn (2-5) vorgesehenen Einführungsschlitz (21-25) umgelenkt ist.

## Claims

1. Device for delivering paper webs (1-7) from a plurality of supply rollers (11-17) to paper insertion slots (21-27) of a printing machine (20) disposed parallel adjacent one another, in which printing machine in each case one of the introduced paper webs is conveyed to a printing station, is printed, and the printed paper web piece is cut off and discharged, wherein at least one (12-15) of the supply rollers (11-17) is disposed offset laterally relative to the paper insertion slots (21-27), and the paper web (2-5) thereof is deflected at at least one deflection member (52/62, 53/63, 54/64, 55/65, 42-45) on a deflection path extending along a section of a helical winding, and wherein a dancer device (40) which is elastically resilient in the delivery direction to the slots (21-27) comprises one (44) of the deflection members for each supply roller (eg. 14) disposed offset laterally relative to the slots, the helical axis of which deflection member extends at least approximately in the plane of delivery to the slots (21-27) obliquely relative to the slot direction in order to deflect the paper web (4) delivered obliquely to the deflection member (44) on a deflection path running along a section of a helical winding into a direction running perpendicularly to the associated slot (24).

2. Device according to Claim 1,
characterised in that at least one of the deflection members (42-45) at which a paper web (2-5) is deflected on a deflection path running along a section of a helical winding comprises a guide surface which is at least approximately cylindrically curved for the paper web.

3. Device according to Claim 1,
characterised in that at least one of the deflection members (52/62, 53/63, 54/64, 55/65), at which one of the paper webs (2-5) is deflected on a deflection path running along a section of a helical winding, is a rotatably mounted roller (52, 53, 54, 55) which comprises a conical flange (62, 63, 64, 65) at the end from which the deflection path of the paper web (2-5) running along a section of a helical winding leads away such that a longitudinal edge (2-5) of the delivered paper web runs up on the flange (62, 63, 64, 65) and, during the deflection process, slides axially on the roller of the deflection member (52/62, 53/63, 54/64, 55/65) rotated by the paper web (2-5) in the process of being deflected.

4. Device according to Claim 1,
characterised in that the axis of at least one supply roller (eg. 14) offset laterally relative to the insertion slots is parallel to the slots (21-27); in that the paper web (4) of the said roller (14) is deflected about a first deflection member (54/64) and subsequently about a second deflection member (44), in each case on a deflection path running along a section of the helical winding; in that the helical axis of the first deflection member (54/64) extends skew-whiff relative to the axis of the supply roller (14) and the helical axis of the second deflection member (44) extends at least approximately in the plane of delivery to the slots obliquely relative to the slot direction.

5. Device according to Claim 1,
characterised in that there is associated with at least one supply roller (12-15) which is disposed offset laterally relative to the slots (21-27) a deflection member (32-35) on which the paper web (2-5) of the supply roller is deflected along a deflection path curved in an arcuate manner and with an axis of curvature which is parallel to the supply roller axis in a direction, which is independent of the respective supply, to a deflection member (52/62, 53/63, 54/64, 55/65) of which the deflection path runs along part of a helical line.

6. Device according to Claim 1,
characterised in that the printing machine (20) is disposed in the front section of the device and above the printing machine (20) is a dancer device (40) which deflects paper webs (1-6) to the slots (21-26), behind the printing machine (20) is a first supply roller (17) of a relatively small diameter, above the latter (17) is a second (11) and below it (17) a third supply roller (16) of larger diameter with axes parallel with the slots; in that the paper webs (7, 1, 6) of the first, second and third supply rollers (17, 11, 16) are each guided about at least one deflection member (57, 31, 36, 56) along an arcuate deflection path with an axis of curvature parallel with the slots (21-27) and forwards towards the dancer device; in that a fourth (12) and fifth (14) supply roller are each mounted on one side of the second supply roller (11), and a sixth (13) and seventh (15) supply roller are each mounted on one side of the third supply roller (16) with axes parallel with the slots (21-27); and in that each of the paper webs (2-5) of the fourth to seventh supply rollers (12, 14, 13, 15) is deflected about a deflection member (32, 34, 33, 35) on an arcuate deflection path with an axis of curvature parallel with the slots (21-27), in the direction of a deflection member (52/62, 53/63, 54/64, 55/65) disposed in the rear section of the device approximately at the level of the dancer device (40), and is deflected at this deflection member on a deflection path running along a section of a helical winding with a helical axis which is skew-whiff relative to the slots (21-27), in a direction leading obliquely forwards to the dancer device (40), at a deflection member (42, 43, 44, 45) of the dancer device (40) on a deflection path which runs along a section of a helical winding and of which the helical axis is approximately in the plane of delivery to the insertion slots (22-25) obliquely relative to the slot direction, in the direction of the insertion slot (21-25) provided for the paper web (2-5).

## Revendications

1. Dispositif pour l'amenée de bandes de papier (1-7) provenant de plusieurs rouleaux d'alimentation (11-17) aux lentes d'introduction de papier (21-27) agencées parallèlement côte à côte d'une machine à imprimer (20), dans laquelle est chaque fois acheminée une des bandes de papier introduite vers un poste d'impression, où elle est ensuite imprimée, le tronçon de bande de papier imprimée étant découpé et sortant de la machine,
au moins l'un (12-15) des rouleaux d'alimentation (11-17) étant agencé de façon décalée latéralement par rapport aux fentes d'introduction de papier (21-27),
la bande de papier (2-5) est renvoyée au moins par un élément de renvoi (52/62, 53/63, 54/64, 55/65, 42-45) sur une trajectoire de renvoi s'étendant le long d'une partie d'un enroulement hélicoïdal et
un rouleau compensateur (40) élastique et comportant dans le sens d'amenée aux lentes (21-27) un rouleau compensateur (40) à action élastique pour chaque rouleau d'alimentation (par exemple 14) agencé de façon décalée par rapport aux fentes de l'un (44) des éléments de renvoi, dont l'axe hélicoïdal s'étend au moins approximativement dans le plan d'amenée aux lentes (21-27) de façon oblique par rapport à la direction des fentes, pour renvoyer à l'élément de renvoi (44) de façon oblique la bande de papier (4) amenée sur une trajectoire de renvoi s'étendant le long d'une partie d'un enroulement hélicoïdal dans une direction perpendiculaire à la fente correspondante (24).

2. Dispositif selon la revendication 1, caractérisé en ce qu'au moins l'un des éléments de renvoi (42-45) sur lequel est renvoyé une bande de papier (2-5) sur une trajectoire de renvoi s'étendant le long d'une partie d'un enroulement hélicoïdal, comporte au moins une surface de glissement courbée approximativement de façon cylindrique pour la bande de papier.

3. Dispositif selon la revendication 1, caractérisé en ce qu'au moins l'un des éléments de renvoi (52/62, 53/63, 54/64, 55/65) sur lequel est renvoyé une des bandes de papier (2-5) sur une trajectoire de renvoi s'étendant le long d'une partie d'un enroulement hélicoïdal, est un rouleau monté de façon rotative (52, 53, 54, 55) qui possède une collerette conique (62, 63, 64, 65) sur l'extrémité, à partir de laquelle s'éloigne la trajectoire de renvoi de la bande de papier (2-5) s'étendant le long d'une partie d'un enroulement hélicoïdal de sorte que la bande de papier amenée s'enroule avec un bord longitudinal (2-5) sur la collerette (62, 63, 64, 65) et pendant le renvoi glisse axialement sur le rouleau de l'élément de renvoi (52/62, 53/63, 54/64, 55/65) mis en rotation par la bande de papier (2-5) en cours de renvoi.

4. Dispositif selon la revendication 1, caractérisé en ce que l'axe au moins d'un rouleau d'alimentation (par exemple 14) déplacé latéralement par rapport aux lentes d'introduction est parallèle aux lentes (21-27), de sorte que la bande de papier (4) est renvoyée autour d'un premier élément de renvoi (54/64) puis d'un deuxième élément de renvoi (44), respectivement sur une trajectoire de renvoi s'étendant le long d'une partie d'un enroulement hélicoïdal de sorte que l'axe hélicoïdal du premier élément de renvoi (54/64) gauche à l'axe du rouleau d'alimentation (14) et l'axe hélicoïdal du deuxième élément de renvoi (44) s'étend au moins approximativement de façon inclinée par rapport à la direction des fentes.

5. Dispositif selon la revendication 1, caractérisé en ce qu'à au moins un rouleau d'alimentation latéral (12-15) agencé de façon décalée par rapport aux lentes (21-27) est affecté un élément de renvoi (32-35) par lequel est renvoyée la bande de papier (2-5) le long d'un tronçon de renvoi courbé en arc de flèche avec un axe de courbure parallèle à l'axe du rouleau d'alimentation dans une direction indépendante du stock respectif vers un élément de renvoi (52/62, 53/63, 54/64, 55/65) dont le tronçon de renvoi s'étend le long d'une partie d'une ligne hélicoïdale.

6. Dispositif selon la revendication 1, caractérisé en ce que dans la partie avant du dispositif est agencée la machine à imprimer (20) et au-dessus de la machine à imprimer (20) est agencé un rouleau compensateur (40) renvoyant les bandes de papier (1-6) aux fentes (21-26), derrière la machine à imprimer (20) sont montés un premier rouleau d'alimentation (17) de petit diamètre par lequel (17) un deuxième rouleau d'alimentation (11) et au-dessus duquel (17) un troisième rouleau d'alimentation (16) de plus grand diamètre avec des axes logés parallèlement aux lentes de sorte que les bandes de papier (7, 1, 6) des premier, deuxième et troisième rouleaux d'alimentation (17, 11, 16) sont chaque fois guidés par au moins un élément de renvoi (57 ; 31 ; 36, 56) le long d'un tronçon de renvoi en forme d'arc de cercle avec un axe de courbure parallèle aux fentes (21-27) vers l'avant en direction du rouleau de compensation,
de sorte qu'un quatrième (12) et un cinquième (14) rouleaux d'alimentation sur un côté du deuxième rouleau d'alimentation (11) ainsi qu'un sixième (13) et septième (15) rouleaux d'alimentation chaque fois sur un côté du troisième rouleau d'alimentation (16) avec des axes parallèles aux fentes (21-27) et en ce que chacune des bandes de papier (2-5) des quatrième à septième rouleaux d'alimentation (12, 14, 13, 15) sont renvoyées par un élément de renvoi (32, 34, 33, 35) sur un tronçon de renvoi en forme d'arc de cercle avec un axe de courbure parallèle aux lentes (21-27) dans la direction d'un élément de renvoi (52/62, 53/63, 54/64, 55/65) agencé à l'arrière du dispositif approximativement à hauteur du rouleau de compensation (40) et sur cet élément de renvoi le long d'une partie d'un enroulement hélicoïdal avec un tronçon de renvoi s'étendant vers les lentes (21-27) de l'axe hélicoïdal gauche dans une direction menant obliquement vers l'avant aux rouleaux de compensation (40) par un élément de renvoi (42, 43, 44, 45) du rouleau de compensation (40) sur un tronçon de renvoi s'étendant le long d'une partie d'un enroulement hélicoïdal dont l'axe hélicoïdal est approximativement oblique à la direction des fentes dans le plan d'amenée de la fente d'introduction (22-25) et renvoyé dans la direction de la fente d'introduction (21-25) prévue pour la bande de papier (2-5).
